# EUROPÄISCHE PATENTSCHRIFT

(11) **EP 0 309 690 B1**
(45) Veröffentlichungstag und Bekanntmachung des Hinweises auf die Patenterteilung: **10.03.1993**
(21) Anmeldenummer: 88112809.4
(22) Anmeldetag: 05.08.1988
(51) Int. Cl.: H01F 27/26

(54) **Transformator bzw. Drossel mit jochpaketseitigen, durch Zustangen gegeneinander verspannbaren Spannauflagen und Verfahren zur Herstellung des Transformators bzw. der Drossel**
Transformer or inductance with yoke-side clamping supports to be clamped together by tie-rods, and method of manufacturing such transformer or inductance
Transformateur ou inductance, doté, côté culasse, d'appuis pouvant être serrés par des tirants, et procédé de fabrication du transformateur ou inductance

(30) Priorität: 15.09.1987 DE 3730976
(43) Veröffentlichungstag der Anmeldung: 05.04.1989
(73) Patentinhaber: SIEMENS AKTIENGESELLSCHAFT, 80333 München (DE)
(72) Erfinder: Plätschke, Dieter, D-2875 Ganderkesee (DE); Sundermann, Reinhold, Dipl.-Ing., D-2805 Stuhr (DE)

(56) Entgegenhaltungen:
- DE-A- 2 830 128
- DE-B- 1 192 759
- DE-C- 898 205
- FR-A- 1 180 873
- FR-A- 1 274 001
- GB-A- 669 296
- GB-A- 1 050 309
- GB-A- 1 188 177
- US-A- 3 110 873

## Beschreibung

Transformator bzw. Drossel mit jochpaketseitigen, durch Zugstangen gegeneinander verspannbaren Spannauflagen und Verfahren zur Herstellung des Transformators bzw. der Drossel

Die Erfindung bezieht sich auf einen Transformator bzw. eine Drossel mit jochpaketseitigen, durch Zugstangen gegeneinander verspannbaren Spannauflagen gemäß Oberbegriff des Anspruchs 1 bzw. auf ein Verfahren zur Herstellung des Transformators bzw. der Drossel gemäß Oberbegriff des Anspruchs 14; ein derartiger Transformator ist durch die DE-A-28 30 128 bekannt.

Im Fall der bekannten DE-A-28 30 128 werden die beiden Kernhälften im Sinne einer hohen gegenseitigen Anpressung der Schnittflächen durch U-förmige, die Seitenflächen des Kerns in Abstand zu diesem übergreifende Andruckteile mit seitlich abgebogenen Füßen gegeneinander verspannt, die als Auflage für Zugschrauben dienen.

Durch die DE-C-898 205 ist eine Vorrichtung zum Zusammenhalten von Lamellenstapeln bekannt, bei der die Spannauflagen und die Zugstangen den Kern als starre Glieder umfassen, wobei die Zugstangen außerhalb der hochgebogenen Flansche an den Spannauflagen angreifen und der gegenseitige Abstand der starren Flansche eine Spannauflage derart gewählt ist, daß das aufzunehmende Kernpaket nur als zusammengepreßter Lamellenstapel zwischen die hochgebogenen Flansche einbringbar ist.

Durch die GB-A-669 296 ist ein aus zwei Jochpaketen und dazwischenliegendem Kernpaket zusammengesetzter Kern bekannt, der von Klemmbacken mit an allen vier Seiten S-förmig abgebogenen, elastisch nachgiebigen Flanschen dadurch zusammengehalten wird, daß ein Klemmblech jeweils beidseitig sowohl beide Joche als auch das zwischenliegende Kernpaket umgreift; eine weitere mechanische Verbindung zwischen den Klemmblechen untereinander besteht nicht.

Gemäß Aufgabe vorliegender Erfindung soll auf fertigungs- und montagetechnisch einfache Weise mit einem Minimum an Montagezeit und Bauteilen ein Maximum von variablen, kundenspezifischen Bauformen geschaffen werden können.

Die Lösung dieser Aufgabe ist bei einem Transformator bzw. einer Drossel der eingangs genannten Art durch die Lehre des Anspruchs 1 möglich; vorteilhafte Ausgestaltungen der Erfindung sind jeweils Gegenstand der Unteransprüche.

Die erfindungsgemäße Transformator- bzw. Drosselausführung erlaubt in einem sogenannten Aufbaumontage-Verfahren mit einem einfachen, als Universal-Bauteil hergestellten und für verschiedene Bauformen verwendbaren Stanz-Biege-Blechteil für die Spannplatten zunächst das Schichten und Ausrichten der Bleche des unteren Jochpaketes und nach dem Aufsetzen der mit den übergestülpten Spulen versehenen Schenkelpakete das Auflegen des oberen Jochpaketes sowie das anschließende gegenseitige maßhaltige Verspannen der oberen und unteren Spannplatte mit den Kernteilen mittels der Zugstangen, wobei die zuvor als Stapelhilfe dienenden ersten Stapel- und Druckbacken zur Erzielung eines festen Jochpaketes gegen die Seitenflächen der Bleche des Jochpaketes andrückbar sind. Zweckmäßigerweise bestehen nach einer ersten Ausgestaltung der Erfindung die ersten Stapel- und Druckbacken aus an die Stapelauflagefläche angestanzten und U-förmig abgebogenen flanschartigen Vorsprüngen, deren in die Stapelauflagefläche übergehenden Enden die Zugstangen aufnehmen und deren freie Enden mit ihren Stirnkanten unter dem Zug der Zugstangen gegen die Längsseitenflächen andrückbar sind. Dadurch ergibt sich eine besonders einfache Möglichkeit, einerseits beim Stapeln die Stirnkanten seitlich etwas wegzubiegen und den Stapelraum für die auf die Stapelauflageflächen hochkant aufzusetzenden Bleche der Jochpakete freizugeben und andererseits beim Anziehen der Zugstangen durch das elastische Rückbiegen dieser Stirnkanten einen großen Druck auf das Längsseitenflächen der Bleche zu gewährleisten.

Ein besonders fester und sicherer Andrucksitz der Stapel- und Druckbacken an den Längsseitenflächen der Bleche der Jochpakete beim Anziehen der Zugstangen kann dadurch erreicht werden, daß nach einer weiteren Ausgestaltung der Erfindung die ersten Stapel- und Druckbacken aus an die Stapelauflagefläche angestanzten und S-förmig abgebogenen flanschartigen Vorsprüngen bestehen, deren von den Längsseitenflächen weggebogenen freien Endschenkel die Zugstangen aufnehmen und deren auf die Längsseitenflächen zugebogenen Mittelschenkel unter dem Zug der Zugstangen gegen die Längsseitenflächen andrückbar sind. Ein einfaches elastisches Aufweiten der Mittelschenkel während des Einstapelns der Jochpaketlamellen einerseits bzw. ein einfaches Andrücken nach dem Stapeln mit gezieltem elastischen Rückformen der zuvor aufgeweiteten ersten Stapel- und Druckbacken bei gleichzeitiger hoher Andruckkraft an die Längsseitenflächen andererseits kann in vorteilhafter Weise dadurch erreicht werden, daß die S-förmigen Vorsprünge derart abgebogen sind, daß deren Mittelschenkel nur im Abbiegebereich der seitlich vom Jochpaket abstehenden freien Endschenkel an die Längsseitenflächen angedrückt sind bzw. daß im Übergangsbereich zu den freien Endschenkeln die Mittelschenkel durch eingeformte Sicken biegeversteift und/oder formstabilisiert sind.

Um mit geringem Aufwand bei der Aufbaumontage gleichzeitig eine Ausrichtungsfunktion auf die Bleche der Jochpakete von ihren Stirnseiten her erreichen zu können, sind in einem einfachen Fertigungsvorgang nach einer Ausgestaltung der Erfindung an die Stapelauflageflächen seitlich zweite Stapelbacken einstückig angestanzt und abgebogen, zwischen denen die Bleche der Jochpakete mit ihrer stirnseitigen Anlage einsteckbar sind.

In fertigungstechnisch wenig aufwendiger Weise können die Spannplatten gleichzeitig entweder zu einer stehenden oder zu einer hängenden Halterung des Transformators bzw. der Drossel dadurch verwendet werden, daß die Stapelauflageflächen mit einstückig angestanzten und/oder abgebogenen Aufhängungslaschen für eine hängende Lagerung bzw. mit jochpaketabgewandten ausgebogenen Fuß-Auflageflächen versehen sind.

Nach einer weiteren Ausgestaltung der Erfindung sind zusätzlich an die Stapelauflageflächen Erdungslaschen als auch weitere Befestigungslaschen zur Halterung von elektrischen Anbauteilen, insbesondere Hutschienen, mitangestanzt und in die jeweilig gewünschte Lage gebogen.

Die Erfindung sowie weitere vorteilhafte Ausgestaltungen der Erfindung werden im folgenden anhand zweier schematisch dargestellter Ausführungsbeispiele in der Zeichnung näher erläutert; darin zeigen:
- FIG 1: eine Vorderansicht einer ersten Ausführung eines dreiphasigen 3UI-Transformators,
- FIG 2: den Transformator gemäß FIG 1 in Ansicht II-II,
- FIG 3: eine Draufsicht auf den Transformator gemäß FIG 1,
- FIG 4: in einem Detailauschnitt den Transformator gemäß FIG 2 im Bereich der unteren Stapel- und Druckbacken,
- FIG 5: eine Vorderansicht einer zweiten Ausführung eines dreiphasigen 3UI-Transformators,
- FIG 6: den Transformator gemäß FIG 5 in Ansicht VI-VI,
- FIG 7: eine Draufsicht auf den Transformator gemäß FIG 5,
- FIG 8: in einem Detailauschnitt den Transformator gemäß FIG 6 im Bereich der unteren Stapel- und Druckbacken.

Die in beiden Ausführungsbeispielen dargestellten 3UI-Transformatoren bestehen im wesentlichen aus drei mit aufgesteckten Spulen versehenen Schenkelpaketen 3,4,5, die zwischen einem oberen Jochpaket 1 und einem unteren Jochpaket 2 mittels Zugstangen 8,8 bzw.9,9 und zwischen den Zugstangenmuttern und der Oberseite der Jochpakete 1,2 angeordneter Spannplatten 6,7 gegeneinander verspannt sind.

Bei der sogenannten Aufbaumontage des erfindungsgemäßen Transformators wird zunächst als untere Spannauflage die als einfaches Stanz-Biege-Blechteil ausgebildete Spannplatte 7 auf einen Montageboden aufgelegt. In die untere Spannplatte 7 werden die Bleche des unteren Jochpaketes 2 auf die Stapelauflagefläche 71 hochkant aufgelegt. Dann werden auf das untere Jochpaket 2 die drei Schenkelpakete 3,4,5 mit den übergesteckten Spulen aufgesetzt. Auf die Schenkelpakete 3,4,5 werden das obere Jochpaket 1 und darauf die obere Spannplatte 6 aufgelegt, die mit ihrer Stapelauflagefläche 61 dann auf den Blechen des oberen Jochpaketes 1 aufliegt. Anschließend werden die beiden Spannplatten 6,7 mittels der Zugstangen 8,8 bzw.9,9 durch Anziehen der Zugstangenmuttern 81,82 bzw.91,92, wobei zur weiteren Bauteilereduzierung jeweils an einem Ende einer Zugstange anstelle einer Zugstangenmutter auch lediglich in vorteilhafter Weise ein Zugstangenknopf dicht einstückig angestanzt sein kann, gegeneinander verspannt und dabei das gesamte Kernpaket fest zusammengefügt.

Erfindungsgemäß sind die Spannplatten 6,7 als einfach herstellbare einstückige Stanz-Biege-Blechteile mit einer Stapelauflagefläche 61 bzw.71, seitlichen einstückig angestanzten hochgebogenen ersten Stapel- und Druckbacken 62,63 bzw.72,73 gemäß FIG 1-4 oder erste Stapel- und Druckbacken 64,65 bzw.74,75 gemäß FIG 5-8 und mit ebenfalls angestanzten und abgebogenen zweiten Stapelbacken 66,67 bzw.76,77 versehen. Bei der Aufbaumontage dienen die ersten Stapel- und Druckbacken als Montagehilfe für die zu den ersten Stapel- und Druckbacken mit ihren Längsseiten parallel einzuschichtenden Bleche des unteren Jochpaketes 2. Die seitlichen zweiten Stapelbacken liegen stirnseitig an den Blechen des unteren Jochpaketes 2 an und dienen somit zu deren Längsausrichtung. In gleicher Weise dienen die ersten Stapel- und Druckbacken sowie die zweiten Stapelbacken der oberen Spannplatte 6 als Stapel- und/oder Ausrichthilfe für das obere Jochpaket 1 vor dem gegenseitigen Verspannen der beiden Spannplatten 6,7. Zur weiteren Erhöhung der Festigkeit können die Stapelbacken auch zusätzlich dann noch mit den Kernblechen verschweißt werden.

Gemäß dem ersten, in FIG 1-4 dargestellten Ausführungsbeispiel bestehen die ersten Stapel- und Druckbacken 62,63 bzw.72,73 aus an die Stapelauflagefläche 61 bzw.71 angestanzten und U-förmig abgebogenen flanschartigen Vorsprüngen, deren in die Stapelauflagefläche übergehenden Enden die Zugstangen 8,9 aufnehmen und deren freie Enden mit ihren Stirnkanten unter dem Zug der Zugstangen gegen die Längsseitenflächen andrückbar sind.

Gemäß dem zweiten, in FIG 5-8 dargestellten Ausführungsbeispiel bestehen die ersten Stapel- und Druckbacken 64,65 bzw. 74,75 aus an die Stapelauflagefläche 61 bzw.71 angestanzten und S-förmig abgebogenen flanschartigen Vorsprüngen, deren von den Längsseitenflächen weggebogenen freien Endschenkel die Zugstangen 8,9 aufnehmen und deren auf die Längsseitenflächen zugebogenen Mittelschenkel unter dem Zug der Zugstangen 8,9 gegen die Längsseitenflächen andrückbar sind.

Die ersten Stapel- und Druckbacken können z.B. gemäß FIG 5,7 als axial durchgehende Stapel- und Druckbacken 64,74 bzw.65,75 oder z.B. gemäß FIG 1,3 axial durch Lüftungsöffnungen 621,631 bzw.721 unterbrochene Stapel- und Druckbacken 62,72 bzw.63,73 ausgebildet sein.

Vor dem Verspannen mittels der Zugstangen 8,9 sind die Stapel- und Druckbacken jeweils derart seitlich wegbiegbar, daß die Bleche des Jochpaketes frei einschiebbar sind. Nach dem Anziehen der Zugstangenmuttern 81,82 bzw.91,92 im Sinne einer Zugkraft F1,F1 werden die ersten Stapel- und Druckbacken im Sinne einer Druckkraft F2,F2 an die Längsseitenflächen der Bleche der Jochpakete 1,2 angedrückt. Im Falle des zweiten Ausführungsbeispiels gemäß FIG 5-8 ist durch eine formverstärkende Sicke im Übergangsbereich zwischen dem Mittelschenkel und dem die Zugstangen aufnehmenden freien Endschenkel in vorteilhafter Weise dafür gesorgt, daß die S-förmigen Vorsprünge in diesem Bereich beim Stapelwegbiegen und beim anschließenden Zurückandrücken formstabil bleiben jedoch im nicht formverstärkten Übergangsbereich des Mittelschenkels in den anderen Endschenkel des S-förmigen Vorsprungs um ein weniges elastisch verformbar sind.

In vorteilhafter Weise dienen die ersten Stapel- und Druckbacken - wie insbes. aus FIG 2 oder FIG 6 ersichtlich - gleichzeitig als Befestigung für eine Hutschiene 10, die z.B. Kontakte zwischen den Spulenwicklungsenden und den äußeren Anschlußleitungen aufnimmt. In gleicher Weise ist z.B. an die Stapelauflagefläche 61 eine Aufnahme für eine Erdungslasche 615 mitangestanzt bzw. mitangeformt.

Die Spannplatten 6,7 können auf einfache und vorteilhafte Weise dadurch als Universal-Bauteil sowohl für eine stehende als auch für eine hängende Befestigung des Transformators vorgesehen werden, daß an die Stapelauflageflächen 61 bzw.71 Aufhängungslaschen 611,612,613,614 für eine hängende Anbringung und jochpaketabgewandte Fuß-Auflageflächen 78,79 für eine stehende Aufstellung ausgestanzt und/oder angebogen sind. Um einerseits eine von den Zugstangenmuttern bzw. Zugstangenköpfen 82,92 unbeeinflußte stehende Auflage und andererseits eine gute Zugänglichkeit zu den Zugstangenmuttern 81,91 gewährleisten zu können, sind nach einer Ausgestaltung der Erfindung die auf die Zugstangen endseitig aufgeschraubten Zugstangenmuttern bzw. Zugstangenköpfen außerhalb der Fuß-Auflageflächen 78,79 und gegenüber diesen axial tiefer auf der Außenseite der Stapelauflagefläche 61 bzw.71 aufliegend vorgesehen.

Die als einfaches Blech-Stanz-Biegeteil gefertigten erfindungsgemäßen Spannplatten können also eine Mehrfachfunktion erfüllen. Die Stapelauflageflächen dienen zusammen mit den ersten und zweiten Stapel- und Druckbacken als Stapel- und Ausrichthilfe beim Montieren der Jochpakete, die gleiche Spannplattenausführung ermöglicht mit ihren angestantzen umgebogenen Aufhängungslaschen und Fuß-Auflageflächen sowohl eine hängende als auch stehende Befestigung des Transformators, weitere Befestigungsmöglichkeiten für elektrische Bauteile und Erdungsanschlüsse sind auf einfache Weise vorsehbar.

Ein Verfahren zur Herstellung des erfindungsgemäßen Transformators in einer sogenannten Aufbaumontage ist durch folgende aufeinanderfolgende Verfahrensschritte gekennzeichnet:
a) Einstecken der Lamellen des unteren Jochpaketes 2 zwischen die ersten Stapel- und Druckbacken 72,73 mit gleichzeitiger Auflage auf die Stapelauflagefläche 71 der unteren Spannplatte 7;
b) Aufbringen der bewickelten Schenkelpakete 3,4,5 auf das untere Jochpaket 2;
c) Einstecken der Lamellen des oberen Jochpaketes 1 zwischen die ersten Stapel- und Druckbacken 62,63 mit gleichzeitiger Auflage auf die Stapelauflagefläche 61 der oberen Spannplatte 6;
d) Aufbringen des oberen, in der Spannplatte 6 gehaltenen Jochpaketes 1 auf die Schenkelpakete 3,4,5;
e) Durchstecken der Zugstangen durch die oberen bzw. unteren ersten Stapel- und Druckbacken 62,63 bzw.72,73 und gegenseitiges Festspannen der Zugstangen 8,9 bei gleichzeitigem Andrücken der ersten Stapel- und Druckbacken gegen die Längsseitenflächen der Bleche der Jochpakete 1,2.

## Patentansprüche

1. Transformator bzw. Drossel mit jochpaketseitigen, durch Zugstangen (8, 9) gegeneinander verspannbaren Spannauflagen mit seitlich aufgebogenen, entlang der Längsseitenflächen der Bleche der Jochpakete (1, 2) verlaufenden Flanschen, mittels welcher Spannauflagen die anliegenden diskreten, aus Lamellenstapeln gebildeten Jochpakete (1, 2) und die zwischen diesen angeordneten diskreten Schenkelpakete (3, 4) des Transformatorkerns zu einem festen Verband fügbar sind, wobei die Spannauflagen jeweils aus einer als Stanz-Biege-Blechteil ausgebildeten Spannplatte (6 bzw. 7) mit einer Stapelauflagefläche (61 bzw. 71) für die hochkant aufliegenden Bleche der Jochpakete (1, 2) und seitlichen, einstückig angestanzten und abgebogenen ersten Stapel- und Druckbacken (62, 63; 72, 73 bzw. 64, 65; 74, 75) ausgebildet sind, zwischen denen die Bleche der Jochpakete (1, 2) mit längseitiger Anlage im Sinne einer Aufbaumontage stapelbar sind,
**dadurch gekennzeichnet,**
daß die Stapel- und Druckbacken so ausgebildet sind, daß sie unter dem Zug der festspannbaren Zugstangen (8,9) gegen die Längsseitenflächen der Bleche der Jochpakete (1,2) andrückbar sind.

2. Transformator bzw. Drossel nach Anspruch 1,
**dadurch gekennzeichnet**,
daß die ersten Stapel- und Druckbacken (62, 63 bzw. 72, 73) aus U-förmig abgebogenen flanschartigen Vorsprüngen bestehen, deren in die Stapelauflagefläche übergehende Enden die Zugstangen (8, 9) aufnehmen und deren freie Enden mit ihren Stirnkanten unter dem Zug der Zugstangen gegen die Längsseitenflächen andrückbar sind. (FIG 1 bis 4)

3. Transformator bzw. Drossel nach Anspruch 1,
**dadurch gekennzeichnet**,
daß die ersten Stapel- und Druckbacken (64, 65 bzw. 74, 75) aus S-förmig abgebogenen flanschartigen Vorsprüngen bestehen, deren von den Längsseitenflächen weggebogene freie Endschenkel die Zugstangen (8, 9) aufnehmen und deren auf die Längsseitenflächen zugebogene Mittelschenkel unter dem Zug der Zugstangen (8, 9) gegen die Längsseitenflächen andrückbar sind.

4. Transformator bzw. Drossel nach Anspruch 3,
**dadurch gekennzeichnet**,
daß die S-förmigen Vorsprünge derart abgebogen sind, daß deren Mittelschenkel nur im Abbiegebereich der seitlich vom Jochpaket abstehenden freien Endschenkel an die Längsseitenflächen angedrückt sind.

5. Transformator bzw. Drossel nach Anspruch 3 und/oder 4,
**dadurch gekennzeichnet**,
daß im Übergangsbereich zu den freien Endschenkeln die Mittelschenkel durch eingeformte Sicken biegeversteift und/oder formstabilisiert sind.

6. Transformator bzw. Drossel nach einem der Ansprüche 3 bis 4,
**dadurch gekennzeichnet**,
daß die Vorsprünge zwischen den Aufnahmen der Zugstangen (8,9) freigestanzte Zwischenräume aufweisen.

7. Transformator bzw. Drossel nach einem der Ansprüche 1 bis 6,
**dadurch gekennzeichnet**,
daß die Stapelauflageflächen (61 bzw.71) mit seitlich einstückig angestanzten und abgebogenen zweiten Stapelbacken (66,67 bzw.76,77) versehen sind, zwischen denen die Bleche der Jochpakete (1,2) mit stirnseitiger Anlage stapelbar sind.

8. Transformator bzw. Drossel nach einem der Ansprüche 1 bis 7,
**dadurch gekennzeichnet**,
daß die Stapelauflageflächen (61 bzw.71) mit einstückig angestanzten und/oder abgebogenen Befestigungslaschen zur Aufnahme von elektrischen Anschlußteilen, insbesondere Hutschienen (10), versehen sind.

9. Transformator bzw. Drossel nach Anspruch 8,
**dadurch gekennzeichnet**,
daß die ersten Stapel- und Druckbacken (62,63 bzw.72,73) als Befestigungslaschen zur Halterung von elektrischen Anbauteilen, insbesondere Hutschienen (10), mitbenutzt sind.

10. Transformator bzw. Drossel nach einem der Ansprüche 1 bis 9,
**dadurch gekennzeichnet**,
daß die Stapelauflageflächen (61 bzw.71) mit einstückig angestanzten und/oder abgebogenen Erdungslaschen (615) versehen sind.

11. Transformator bzw. Drossel nach einem der Ansprüche 1 bis 10,
**dadurch gekennzeichnet**,
daß die Stapelauflageflächen (61 bzw.71) mit einstückig angestanzten und/oder abgebogenen Aufhängungslaschen (611,612,613,614 bzw.711,712,713,714) für eine hängende Halterung versehen sind.

12. Transformator bzw. Drossel nach einem der Ansprüche 1 bis 11,
**dadurch gekennzeichnet**,
daß die Stapelauflageflächen (61 bzw.71) mit jochpaketabgewandten ausgebogenen Fuß-Auflageflächen (68,69 bzw.78,79) versehen sind.

13. Transformator nach Anspruch 12,
**dadurch gekennzeichnet**,
daß die auf die Zugstangen (8,9) endseitig aufgeschraubten Muttern (81,82 bzw.91,92) außerhalb der Fuß-Auflageflächen (68,69 bzw. 78,79) und gegenüber diesen axial tiefer auf der Außenseite der Stapelauflagefläche (61 bzw.71) aufliegen.

14. Verfahren zur Herstellung eines Transformators in einer Aufbaumontage nach einem der Ansprüche 1 bis 13,
**gekennzeichnet** durch folgende aufeinanderfolgende Verfahrensschritte:
a) Einstecken der Lamellen des unteren Jochpaketes (2) zwischen die ersten Stapel- und Druckbacken (72,73 bzw.74,75) mit gleichzeitiger Auflage auf die Stapelauflagefläche (71) der unteren Spannplatte (7);
b) Aufbringen der bewickelten Schenkelpakete (3,4,5) auf das untere Jochpaket (2);
c) Einstecken der Lamellen des oberen Jochpaketes (1) zwischen die ersten Stapel- und Druckbacken (62,63 bzw.64,65) mit gleichzeitiger Auflage auf die Stapelauflagefläche (61) der oberen Spannplatte (6);
d) Aufbringen des oberen, in der Spannplatte (6) gehaltenen Jochpaketes (1) auf die Schenkelpakete (3,4,5);
e) Durchstecken der Zugstangen durch die oberen bzw. unteren ersten Stapel- und Druckbacken (62,63 bzw.72,73) und gegenseitiges Festspannen der Zugstangen (8,9) bei gleichzeitigem Andrücken der ersten Stapel- und Druckbacken gegen die Längsseitenflächen der Bleche der Jochpakete (1,2).

## Claims

1. Transformer or inductor with clamping supports which are on the yoke packet side and which can be clamped together by tie-rods (8, 9) with flanges which are laterally bent up and which extend along the longitudinal side faces of the plates of the yoke packets (1, 2), by means of which clamping supports the adjacent discrete yoke packets (1, 2) formed from lamellar stacks and the discrete limb packets (3, 4) of the transformer core arranged between said yoke packets can be joined to form a fixed connection, with the clamping supports each being formed of a clamping plate (6 and 7 respectively) which is formed as a stamped-bent plate portion with a stack-supporting area (61 and 71 respectively) for the plates of the yoke packets (1, 2) supported in upright manner and lateral first stack and pressure jaws (62, 63; 72, 73 and 64, 65; 74, 75 respectively) which are stamped thereon in one piece and bent away and between which the plates of the yoke packets (1, 2) can be stacked with contact on the longitudinal side for the purposes of construction assembly, characterised in that the stack and pressure jaws are formed in such a way that they can be pressed under the tension of the tie-rods (8, 9), which can be fixedly clamped, against the longitudinal side faces of the plates of the yoke packets (1, 2).

2. Transformer or inductor according to claim 1, characterised in that the first stack and pressure jaws (62, 63 and 72, 73) consist of flange-like projections which are bent away in a U-shaped manner and the ends of which, turning into the stack-supporting area, receive the tie-rods (8, 9) and the free ends of which can be pressed with their front edges under the tension of the tie-rods against the longitudinal side faces. (Figures 1 to 4)

3. Transformer or inductor according to claim 1, characterised in that the first stack and pressure jaws (64, 65 and 74, 75) consist of flange-like projections which are bent away in an S-shaped manner and the free end limbs of which, bent away from the longitudinal side faces, receive the tie-rods (8, 9) and the central limbs of which, bent towards the longitudinal side faces, can be pressed under the tension of the tie-rods (8, 9) against the longitudinal side faces.

4. Transformer or inductor according to claim 3, characterised in that the S-shaped projections are bent away in such a way that their central limbs are only pressed against the longitudinal side faces in the bent-away area of the free end limbs which project laterally from the yoke packet.

5. Transformer or inductor according to claim 3 and/or 4, characterised in that in the region of transition to the free end limbs, the central limbs are flexurally reinforced and/or stabilized dimensionally by means of moulded beads.

6. Transformer or inductor according to one of the claims 3 to 4, characterised in that the projections have interspaces which are freely stamped between the receivers of the tie-rods (8, 9).

7. Transformer or inductor according to one of the claims 1 to 6, characterised in that the stack-supporting areas (61 and 71) are provided with second stack jaws (66, 67 and 76, 77 respectively) which are stamped thereon laterally in one piece and are bent away and between which the plates of the yoke packets (1, 2) can be stacked with the face in contact.

8. Transformer or inductor according to one of the claims 1 to 7, characterised in that the stack-supporting areas (61 and 71) are provided with securing clips which are stamped thereon in one piece and/or are bent away for the purpose of receiving electrical terminal portions, in particular top-hat rails (10).

9. Transformer or inductor according to claim 8, characterised in that the first stack and pressure jaws (62, 63 and 72, 73) are also used as securing clips for the holding support of electrical add-on portions, in particular top-hat rails (10).

10. Transformer or inductor according to one of the claims 1 to 9, characterised in that the stack-supporting areas (61 and 71) are provided with earthing clips (615) which are stamped thereon in one piece and/or are bent away.

11. Transformer or inductor according to one of the claims 1 to 10, characterised in that the stack-supporting areas (61 and 71) are provided with suspension clips (611, 612, 613, 614 and 711, 712, 713, 714 respectively) which are stamped thereon in one piece and/or are bent away for a suspended holding support.

12. Transformer or inductor according to one of the claims 1 to 11, characterised in that the stack-supporting areas (61 and 71) are provided with base-supporting areas (68, 69 and 78, 79 respectively) which are remote from the yoke packets and are bent out.

13. Transformer according to claim 12, characterised in that the nuts (81, 82 and 91, 92) which are screwed onto the tie-rods (8, 9) on the end side are supported outside the base-supporting areas (68, 69 and 78, 79 respectively) and relative to the latter so as to lie axially deeper on the outside of the stack-supporting area (61 and 71 respectively).

14. Method for producing a transformer in a construction assembly according to one of the claims 1 to 13, characterised by the following successive method steps:
a) insertion of the lamellae of the lower yoke packet (2) between the first stack and pressure jaws (72, 73 and 74, 75 respectively) with simultaneous support on the stack-supporting area (71) of the lower clamping plate (7);
b) application of the wound limb packets (3, 4, 5) to the lower yoke packet (2);
c) insertion of the lamellae of the upper yoke packet (1) between the first stack and pressure jaws (62, 63 and 64, 65 respectively) with simultaneous support on the stack-supporting area (61) of the upper clamping plate (6);
d) application of the upper yoke packet (1) held in the clamping plate (6) to the limb packets (3, 4, 5);
e) plugging of the tie-rods through the upper and lower first stack and pressure jaws (62, 63 and 72, 73 respectively) and mutual fixed clamping of the tie-rods (8, 9) whilst simultaneously pressing the first stack and pressure jaws against the longitudinal side faces of the plates of the yoke packets (1, 2).

## Revendications

1. Transformateur ou bobine d'arrêt comportant des supports de serrage, qui sont situés du côté des paquets de culasse et peuvent être serrés les uns contre les autres par des tirants (8,9), et comportant des brides qui sont repliées latéralement et s'étendent le long des surfaces latérales longitudinales des tôles des paquets de culasse (1,2), et dans lequel grâce aux supports de serrage, les paquets de culasse discrets supportés (1,2), qui sont formés par des piles de lamelles, et les paquets discrets (3,4), situés entre ces paquets de culasse, de branches du noyau du transformateur sont réunis pour former une structure composite rigide, et dans lequel les supports de serrage sont constitués respectivement par une plaque de serrage (6 ou 7) qui est réalisée sous la forme d'un élément de tôle découpé et plié et possède une surface de support d'empilage (61 ou 71) pour des tôles, qui sont disposées de chant, des paquets de culasse (1,2) et comportant des premières mâchoires latérales d'empilage et de compression (62,63; 72,73 et 64,65; 74,75), qui sont découpées d'un seul tenant et repliées et entre lesquelles les tôles des paquets de culasse (1,2) peuvent être empilées, en étant appliquées sur les côtés longitudinaux, dans le sens d'un montage d'assemblage, caractérisé par le fait que les mâchoires d'empilage et de compression sont agencées de telle sorte qu'elles peuvent être repoussées, sous l'effet de la traction des tirants (8,9), qui peuvent être serrés fermement contre les surfaces latérales longitudinales des tôles des paquets de tôles (1,2).

2. Transformateur ou bobine d'arrêt suivant la revendication 1, caractérisé par le fait que les premières mâchoires d'empilage et de compression (62,63 ou 72,73) sont constituées par des parties saillantes en forme de brides, repliées en forme de U et dont les extrémités, qui se prolongent par la surface de support d'empilage, logent les tirants (8,9), et dont les extrémités libres peuvent être repoussées, par leurs bords frontaux, sous l'effet de la traction des tirants, contre les surfaces latérales longitudinales (figures 1 à 4).

3. Transformateur ou bobine d'arrêt suivant la revendication 1, caractérisé par le fait que les premières mâchoires d'empilage et de compression (64,65 ou 74,75) sont constituées par des parties saillantes en forme de brides, qui sont repliées en forme de S et dont les branches terminales libres, qui sont repliées de manière à s'écarter des surfaces latérales longitudinales, logent les tirants (8,9) et dont les branches médianes, qui sont repliées en direction des surfaces latérales longitudinales, peuvent être repoussées, sous l'effet de la traction exercée par les tirants (8,9), contre les surfaces latérales longitudinales.

4. Transformateur ou bobine d'arrêt suivant la revendication 3, caractérisé par le fait que les parties saillantes en forme de S sont repliées de telle sorte que leurs branches médianes sont repoussées, uniquement dans la zone de pliage des branches terminales libres, qui font saillie latéralement hors du paquet de culasse, contre les surfaces latérales longitudinales.

5. Transformateur ou bobine d'arrêt suivant la revendication 3 et/ou 4, caractérisé par le fait que les branches médianes sont renforcées contre la flexion et/ou stabilisées du point de vue de la forme grâce à des moulures conformées, présentes dans la zone de jonction avec les branches terminales libres.

6. Transformateur ou bobine d'arrêt suivant l'une des revendications 3 et 4, caractérisé par le fait que les parties saillantes possèdent des évidements formés par découpage entre les logements des tirants (8,9).

7. Transformateur ou bobine d'arrêt suivant l'une des revendications 1 à 6, caractérisé par le fait que les surfaces d'application de l'empilage (61 ou 71) comportent des secondes mâchoires d'empilage (66,67 ou 76,77), qui sont formées latéralement et d'un seul tenant par découpage et sont repliées et entre lesquelles les tôles des paquets de culasse (1,2) peuvent être empilées selon une application frontale.

8. Transformateur ou bobine d'arrêt suivant l'une des revendications 1 à 7, caractérisé par le fait que les surfaces de support d'empilage (61 ou 71) sont pourvues de pattes de fixation découpées d'un seul tenant et/ou repliées et servant à loger des éléments électriques de raccordement, notamment des profilés chapeaux (10).

9. Transformateur ou bobine d'arrêt suivant la revendication 8, caractérisé par le fait que les premières mâchoires d'empilage et de compression (62,63 ou 72,73) sont utilisées conjointement en tant que pattes de fixation servant à retenir des composants électriques rapportés, notamment des rails chapeaux (10).

10. Transformateur ou bobine d'arrêt suivant l'une des revendications 1 à 9, caractérisé par le fait que les surfaces de support de l'empilage (61 ou 71) sont pourvues de pattes de raccordement à la terre (615) qui sont découpées d'un seul tenant et/ou repliées.

11. Transformateur ou bobine d'arrêt suivant l'une des revendications 1 à 10, caractérisé par le fait que les surfaces de support de l'empilage (61 ou 71) sont pourvues de pattes de suspension (611,612,613,614 ou 711,712,713,714) découpées d'un seul tenant et/ou repliées, pour obtenir un support suspendu.

12. Transformateur ou bobine d'arrêt suivant l'une des revendications 1 à 11, caractérisé par le fait que les surfaces de support de l'empilage (61 ou 71) comportent des surfaces d'appui formant pieds (68,69 ou 78,79), qui sont repliées et tournées à l'opposé du paquet de culasse.

13. Transformateur ou bobine d'arrêt suivant la revendication 12, caractérisé par le fait que les écrous (81,82 ou 91,92) vissés sur l'extrémité des tirants (8,9) s'appuient à l'extérieur des surfaces d'appui formant pieds (68,69 ou 78,79) et plus profondément dans le sens axial par rapport à ces surfaces, sur la face extérieure de la surface de support d'empilage (61 ou 71).

14. Procédé pour fabriquer un transformateur dans un montage d'assemblage suivant l'une des revendications 1 à 13, caractérisé par les étapes opératoires successives suivantes :
a) enfichage des lamelles du paquet inférieur de culasse (2) entre les premières mâchoires d'empilage et de compression (72,73 ou 74,75), avec application simultanée sur les surfaces de support d'empilage (71) de la plaque inférieure de serrage (7);
b) dépôt des paquets enroulés (3,4,5) de branches sur le paquet inférieur de culasse (2);
c) enfichage des lamelles du paquet supérieur de culasse (1) entre les premières mâchoires d'empilage et de compression (62,63 ou 64,65) avec soutien simultané sur la surface de support d'empilage (61) de la plaque supérieure de serrage (6);
d) dépôt du paquet supérieur de culasse (1), maintenu dans la plaque de serrage (6), sur les paquets de branches (3,4,5);
e) enfichage des tirants dans les premières mâchoires supérieure et inférieure d'empilage et de compression (62,63 ou 72,73) et serrage réciproque des tirants (8,9) moyennant la compression simultanée des premières mâchoires d'empilage et de compression contre les surfaces latérales longitudinales des tôles des paquets de culasse (1,2).
